# EUROPÄISCHE PATENTSCHRIFT

(11) **EP 0 914 801 B1**
(45) Veröffentlichungstag und Bekanntmachung des Hinweises auf die Patenterteilung: **28.09.2005**
(21) Anmeldenummer: 98119566.2
(22) Anmeldetag: 16.10.1998
(51) Int. Cl.: A47L 15/50

(54) **Besteckkorb für eine Geschirrspülmaschine**
Cutlery basket for dishwasher
Panier à couverts pour lave-vaisselle

(30) Priorität: 04.11.1997 DE 29719505 U
(43) Veröffentlichungstag der Anmeldung: 12.05.1999
(73) Patentinhaber: Miele & Cie. KG, 33332 Gütersloh (DE)
(72) Erfinder: Galda, Ursula Marianne, Johnson City, TN 37604 (US); Haas, Andreas, 33689 Bielefeld (DE)

(56) Entgegenhaltungen:
- EP-A- 0 385 877
- GB-A- 2 198 032
- US-A- 4 589 556

## Beschreibung

Der Gegenstand der Erfindung betrifft einen Besteckkorb für eine Geschirrspülmaschine, mit einem mit Durchbrüchen versehenen Boden und senkrecht dazu verlaufenden gitterähnlich gestalteten Außenwänden, zwischen denen sich kreuzende Zwischenwände separate Besteckfächer jeweils für große Besteckteile, wie Messer, Löffel oder Gabeln begrenzen, sowie mit randseitig am Korbgestell angeordneten Besteckhalterungen zur vereinzelten Ablage kleiner Besteckteile, wie Teelöffel oder dergl., wobei der Korb mit wenigstens einem Besteckhalter zur vereinzelten hängenden Aufnahme auch der großen Bestecklöffel ausgebildet ist, und wobei die Besteckhalter mit Abstand über den anderen Besteckfächern und Halterungen am Korbgestell angeordnet sind.

Ein Besteckkorb dieser Art ist beispielsweise aus der GB-A-2 198 032 bekannt.

Bei einem Besteckkorb dieser Art besteht das Problem, daß sich die in den Besteckfächern auf ihren Griffteilen stehend eingestellten großen Besteckteile, wie Suppenlöffel, Gabeln und Messer aneinander anlehnen oder gar miteinander verschachteln. Hierdurch entstehen unerwünschte Anlageflächen, welche die Sprühstrahlen der rotierenden Sprüharme nicht erreicht, so daß das Reinigungsergebnis ggf. nicht optimal ist. Insbesondere verursachen die Laffen der großen Löffel erhebliche Sprühschatten, wodurch benachbarte Besteckteile im Korb nicht ausreichend von der Spülflüssigkeit beaufschlagt werden. Nicht abgespülte Schmutzpartikel können dann beim späteren maschinellen Geschirrtrocknen fest anbacken und müssen per Hand nachgereinigt werden. Auch hängen sich bei vollen Besteckfächern oft Schmutzpartikel im Korb auf und werden in nachfolgende Reinigungs- und/oder Spülgänge verschleppt. Da ferner beim bekannten Technikstand die zum Spülen in den Korb senkrecht eingestellten Besteckteile, wie Messer, Gabeln und/oder Suppenlöffel mit ihren Klingen, Zinken oder Laffen in einer gemeinsamen Entnahmeebene liegen, ist das Herausnehmen einzelner Besteckteile aus dem Korbgestell bei großen Besteckmengen nicht sehr praktisch. Insbesondere ist es kaum möglich, die gereinigten Besteckteile aus dem Korb zu nehmen, ohne daß benachbarte Besteckteile angefaßt werden. Auch hier soll die Erfindung Abhilfe schaffen.

Erfindungsgemäß werden diese Probleme mit den im Patentanspruch 1 angegebenen Merkmalen gelöst.

Vorteilhafte Ausgestaltungen und Weiterbildungen der Erfindung ergeben sich aus den nachfolgenden Unteransprüchen.

Durch die Anordnung von ein oder mehreren separaten Besteckhaltern für die hängende vereinzelte Aufnahme bzw. die Ablage großer Löffel über der Ebene der Besteckfächer.für Gabeln und Messer wird erheblich mehr Platz in den Fächern für die großen Besteckteile geschaffen. Somit können auch die Messer und Gabeln problemlos einzeln und ggf. vorsortiert zum Spülen im Korb abgelegt und auch bequem wieder entnommen werden. In vorteilhafter Weise ist jedoch sichergestellt, daß große Löffel als Problembesteckteile für sich optimal rundum gespült werden können, wobei die Laffen der Löffel sich nicht mehr berühren können. Hierdurch werden auch keine Sprühschatten mehr gebildet, so daß auch alles andere Besteck und Geschirr sorgfälltig abgespült wird. Das Trennen der großen Löffel von den übrigen Besteckteilen ermöglicht ferner eine Vorsortierung der Bestecke und eine hygienische Entnahme einzelner Besteckteile nach einem Geschirrspülgang.

Ein Ausführungsbeispiel der Erfindung ist in den Zeichnungen rein schematisch dargestellt und wird nachfolgend näher beschrieben. Es zeigt:
- Figur 1: einen Besteckkorb mit Besteckhaltern für große und kleine Löffel, in der Vorderansicht,
- Figur 2: den Besteckkorb in der Draufsicht,
- Figur 3: einen Besteckhalter für große Löffel, in der Vorderansicht,
- Figur 4: den Besteckhalter in der Draufsicht,
- Figur 5: den Besteckkorb gemäß Fig. 1 in perspektivischer Darstellung.

In Fig. 1 ist mit (1) ein Besteckkorb für eine Geschirrspülmaschine bezeichnet, welcher mit einem mit Durchbrüchen (2) versehenen Boden (3) und senkrecht dazu verlaufenden gitterähnlichen Außenwänden (4), zwischen denen gemäß Fig. 2 und 5 sich kreuzende Zwischenwände (5) mit mittig angeordnetem Korbgriff (6) angeordnet sind, ausgebildet ist. Dabei bilden die Zwischenwände (5) mit den Außenwänden (4) separate Besteckfächer (7) für Messer und Gabeln. An beiden Seiten des Besteckkorbes (1) ist jeweils randseitig der Besteckfächer (7) innenliegend am Korbgestell eine Besteckhalterung (8) separat z. B. filmscharnierartig angelenkt, wobei diese Halterungen bei Nichtgebrauch senkrecht aufgestellt werden könnn. In diese Besteckhalterungen (8) können kleine Besteckteile, wie Teelöffel (9) usw. zum Spülen vereinzelt eingehängt werden, wie Fig. 5 zeigt.

Erfindungsgemäß ist der Besteckkorb (1) zusätzlich mit wenigstens einem Besteckhalter (10) für große Löffel (12) ausgebildet, sh. Fig. 1 bis 5. Dafür ist jeder Besteckhalter (10) mit separaten Besteckaufnahmen (11) versehen, in welche die großen Löffel (12) gleichermaßen wie die kleinen Teelöffel (9) vereinzelt eingehängt werden. Dabei liegen die eingehängten großen Löffel gemäß Fig. 1 und 5 jedoch hoch über den Besteckfächern (7) in einer höheren Entnahmeebene (Abstand A), die auch über den Besteckhalterungen (8) für die kleinen Löffel hinausragt. Die Besteckhalter (10) für die großen Löffel (12) sind vorzugsweise in Korblängsrichtung verlaufend ausgerichtet.

Die separaten Besteckaufnahmen (11) im Besteckhalter (10) sind hintereinanderliegend ausgerichtet und jeweils durch parallele Teilersprossen (13) zwischen zwei Längsstreben (14) des Besteckhalters (10) begrenzt. Die Längsstreben (14) realisieren zwischen den Teilersprossen (13) jeweils wellenartig ausgebildete Besteckauflagen (15) oder Anlagekanten (16) zum Einhängen der großen Besteckteile (12). Die Anlagekanten (16) können dabei zur Vermeidung von Wassertropfenansammlungen vorzugsweise schneidenförmig ausgebildet sein.

Die beiden Längsstreben (14) sind über senkrechte Stützstreben (17) mit dem Korbgestell bzw. mit den Zwischenwänden (5) und/oder den gitterförmigen Außenwänden (4) vorzugsweise wiederlösbar durch angeformte Rastelemente (18), sh. Fig. 3 und 5, verbunden. Dabei kann der Besteckhalter (10) auch versetzbar auf den Zwischenwänden (5) angeordnet werden. Der erfindungsgemäße Besteckhalter (10) überbrückt mehrere Besteckfächer (7) gleichzeitig. Aufgrund des Abstandes (A) zu den Zwischenwänden (5) und der gewählten Lage der Besteckhalter (10) im Kantenbereich des Korbgestells wird genügend Freiraum für die weiteren großen Besteckteile, wie Messer und Gabeln, die in die Besteckfächer (7) einzustellen sind, geschaffen. Die in den Besteckfächern (7) stehenden Besteckteile werden dabei von den Besteckhaltern (10) mitgestützt, so daß sie sich überwiegend in einer für die Entnahme vorteilhaften senkrechten Position befinden. -

Mit dem Besteckkorb können mehrere Besteckhalter (10 und 10') verbunden werden, wobei die Halter vorzugsweise seitlich des Korbgriffs (6) am Korbgestell angeordnet werden. Die Wiederlösbarkeit der Besteckhalter (10, 10') bietet außerdem die Möglichkeit, die Halter vorübergehend vom Besteckkorb (1) zu entfernen, wenn beispielsweise nur Kaffeegeschirr mit Kuchengabeln und Teelöffeln (9) in großen Mengen zu spülen ist. Wird von einer Wiederlösbarkeit abgegangen, so können auch ein oder mehrere Besteckhalter (10; 10') für die großen Löffel in gleicher Weise wie die für die kleinen Löffel am Korb vorgesehenen Besteckhalterungen (8) filmscharnierartig am Korbgestell angelenkt werden, wobei diese Halterungen dann auch bei Nichtgebrauch senkrecht aufgestellt werden könnten.

## Patentansprüche

1. Besteckkorb (1) für eine Geschirrspülmaschine, mit einem mit Durchbrüchen versehenen Boden (3) und senkrecht dazu verlaufenden gitterähnlich gestalteten Außenwänden (4), zwischen denen sich kreuzende Zwischenwände (5) separate Besteckfächer (7) jeweils für große Besteckteile, wie Messer, Löffel oder Gabeln begrenzen, sowie mit randseitig am Korbgestell angeordneten Besteckhalterungen (8) zur vereinzelten Ablage kleiner Besteckteile, wie Teelöffel (9) oder dergl., wobei der Korb (1) mit wenigstens einem Besteckhalter (10) zur vereinzelten hängenden Aufnahme auch der großen Bestecklöffel (12) ausgebildet ist, und wobei die Besteckhalter (10) mit Abstand (A) über den anderen Besteckfächern (7) und Halterungen (8) am Korbgestell angeordnet sind,
**dadurch gekennzeichnet,**
**daß** jeder Besteckhalter (10) separate Besteckaufnahmen (11) jeweils für ein Besteckteil aufweist, wobei die Besteckaufnahmen (11) auf dem Besteckhalter (10) hintereinanderliegend angeordnet und jeweils durch parallele Teilersprossen (13) zwischen zwei Längsstreben (14) voneinander getrennt sind, und daß die seitlichen Längsstreben (14) des Besteckhalters (10) über senkrechte Stützstreben (17) mit dem Korbgestell verbunden sind.

2. Besteckkorb (1) nach Anspruch 1,
**dadurch gekennzeichnet,**
**daß** die weiteren Besteckhalter (10) vorzugsweise in Korblängsrichtung verlaufend ausgerichtet sind.

3. Besteckkorb (1) nach einem oder mehreren der Ansprüche 1 oder 2,
**dadurch gekennzeichnet,**
**daß** die Längsstreben (14) wellenartig ausgebildete Besteckauflagen (15) jeweils zwischen den Teilersprossen (13) zum Einhängen der Besteckteile (12) bilden.

4. Besteckkorb (1) nach Anspruch 3,
**dadurch gekennzeichnet,**
**daß** die Besteckauflagen (15) schneidenförmig ausgebildet sind.

5. Besteckkorb (1) nach einem oder mehreren der Ansprüche 1 bis 4,
**dadurch gekennzeichnet,**
**daß** die Besteckhalter (10) wiederlösbar mit dem Besteckkorb (1) verbunden sind.

6. Besteckkorb (1) nach einem oder mehreren der Ansprüche 1 bis 5,
**dadurch gekennzeichnet,**
**daß** die Stützstreben (17) mit den Zwischenwänden (5) und/oder den gitterförmigen Außenwänden (4) des Korbgestells vorzugsweise verrastbar verbunden sind.

7. Besteckkorb (1) nach einem oder mehreren der Ansprüche 1 bis 6,
**dadurch gekennzeichnet,**
**daß** die Besteckhalter (10) lagen- und /oder höhenversetzbar auf den Zwischenwänden (5) angeordnet sind.

8. Besteckkorb (1) nach einem oder mehreren der Ansprüche 1 bis 7,
**dadurch gekennzeichnet,**
**daß** jeder Besteckhalter (10) mehrere Besteckfächer (7) überbrückt.

9. Besteckkorb (1) nach einem oder mehreren der Ansprüche 1 bis 8,
**dadurch gekennzeichnet,**
**daß** Besteckhalter (10) paarweise jeweils seitlich des Korbgriffs (6) am Korbgestell befestigt sind.

10. Besteckkorb (1) nach einem oder mehreren der Ansprüche 1 bis 9,
**dadurch gekennzeichnet,**
**daß** die Besteckhalter (10; 10') filmscharnierartig am Korbgestell angelenkt sind.

11. Besteckkorb (1) nach einem oder mehreren der Ansprüche 1 bis 10,
**dadurch gekennzeichnet,**
**daß** der Abstand (A) des Besteckhalters (10) über den Besteckfächern (7) so gewählt ist, daß beim Einhängen der großen Norm-Bestecklöffel vorzugsweise ein Abstand von 10 - 15 mm vom Löffelstielende bis zum Boden des Besteckkorbes verbleibt.

## Claims

1. Cutlery basket (1) for a dish-washer, comprising a perforated base (3) and grid-like outer walls (4) extending perpendicular to said base and between which intersecting partition walls (5) form separate cutlery compartments (7) for large cutlery items such as knives, spoons or forks, and comprising cutlery holders (8) which are arranged around the edge of the basket frame for holding individually small cutlery items, such as teaspoons (9) or the like, the basket (1) being designed with at least one cutlery holder (10) for even the large spoons (12) to hang on individually, and the cutlery holders (10) being arranged at a distance (A) above the other cutlery compartments (7) and holders (8) on the basket frame,
**characterised in that**
each cutlery holder (10) has separate cutlery receptacles (11) each for one cutlery item, the cutlery receptacles (11) being arranged the one behind the other on the cutlery holder (10) and in each case being separated from one another by parallel dividing rungs (13) between two longitudinal struts (14), and **in that** the lateral longitudinal struts (14) of the cutlery holder (10) are connected to the basket frame via vertical supports (17).

2. Cutlery basket (1) according to claim 1, **characterised in that** the additional cutlery holders (10) are preferably aligned extending in the longitudinal direction of the basket.

3. Cutlery basket (1) according to one or more of claims 1 or 2, **characterised in that** the longitudinal struts (14) form wave-like cutlery mounts (15) between the dividing rungs (13) for hanging the cutlery items (12) on.

4. Cutlery basket (1) according to claim 3, **characterised in that** the cutlery mounts (15) are designed blade-shaped.

5. Cutlery basket (1) according to one or more of claims 1 to 4, **characterised in that** the cutlery holders (10) are connected to the cutlery basket (1) in a detachable manner.

6. Cutlery basket (1) according to one or more of claims 1 to 5, **characterised in that** the supports (17) are connected to the partition walls (5) and/or the grid-like outer walls (4) of the basket frame preferably in an interlocking manner.

7. Cutlery basket (1) according to one or more of claims 1 to 6, **characterised in that** the cutlery holders (10) are arranged on the partition walls (5) so as to be adjustable in respect of position and/or height.

8. Cutlery basket (1) according to one or more of claims 1 to 7, **characterised in that** each cutlery holder (10) spans a plurality of cutlery compartments (7).

9. Cutlery basket (1) according to one or more of claims 1 to 8, **characterised in that** the cutlery holders (10) are secured to the basket frame in pairs respectively to the side of the basket handle (6).

10. Cutlery basket (1) according to one or more of claims 1 to 9, **characterised in that** the cutlery holders (10; 10') are hinged to the basket frame in the manner of integral hinges.

11. Cutlery basket (1) according to one or more of claims 1 to 10, **characterised in that** the distance (A) of the cutlery holder (10) above the cutlery compartments (7) is so selected, that when large standard spoons are suspended in it, a distance of 10-15 mm remains from the end of the spoon handle to the base of the cutlery basket.

## Revendications

1. Panier à couverts (1) pour un lave-vaisselle, comprenant un fond (3) doté d'ouvertures et des parois extérieures (4) conçues à la manière de grilles, qui s'étendent perpendiculairement à ce dernier et entre lesquelles des cloisons (5) qui s'entrecroisent délimitent des compartiments à couverts séparés (7) pour des couverts de grande taille tels que des couteaux, des cuillères ou des fourchettes, et comprenant également des porte-couverts (8) disposés du côté du bord du cadre du panier pour y déposer individuellement des couverts de petite taille tels que des cuillères à café (9) ou analogues, le panier (1) étant doté d'au moins un porte-couverts (10) pour y déposer également les grandes cuillères (12) de manière à ce qu'elles soient suspendues, et les porte-couverts (10) étant disposés sur le cadre du panier à distance (A) au-dessus des autres compartiments à couverts (7) et fixations (8), **caractérisé en ce que** chaque porte-couverts (10) présente des réceptacles à couverts séparés (11) pouvant contenir chacun une pièce de couvert, les réceptacles à couverts (11) étant disposés les uns à la suite des autres sur le porte-couverts (10) entre deux ailes longitudinales (14) et séparés les uns des autres par des barrettes de séparation (13) parallèles, et **en ce que** les ailes longitudinales latérales (14) du porte-couverts (10) sont reliées au cadre du panier par des ailes de soutien verticales (17).

2. Panier à couverts (1) selon la revendication 1, **caractérisé en ce que** les autres porte-couverts (10) sont de préférence orientés de manière à s'étendre dans la direction longitudinale du panier.

3. Panier à couverts (1) selon l'une ou plusieurs des revendications 1 et 2, **caractérisé en ce que** les ailes longitudinales (14) forment des supports à couverts (15) réalisés ondulés entre les barrettes de séparation (13) pour y suspendre les couverts (12).

4. Panier à couverts (1) selon la revendication 3, **caractérisé en ce que** les supports à couverts (15) sont réalisés en forme de tranchants.

5. Panier à couverts (1) selon l'une ou plusieurs des revendications 1 à 4, **caractérisé en ce que** les porte-couverts (10) sont reliés de façon amovible au panier à couverts (1).

6. Panier à couverts (1) selon l'une ou plusieurs des revendications 1 à 5, **caractérisé en ce que** les ailes de soutien (17) sont reliées de préférence par enclenchement aux cloisons (5) et/ou aux parois extérieures en forme de grille (4) du cadre du panier.

7. Panier à couverts (1) selon l'une ou plusieurs des revendications 1 à 6, **caractérisé en ce que** les porte-couverts (10) sont disposés sur les cloisons (5) de façon à être déplaçables et/ou réglables en hauteur.

8. Panier à couverts (1) selon l'une ou plusieurs des revendications 1 à 7, **caractérisé en ce que** chaque porte-couverts (10) enjambe plusieurs compartiments à couverts (7).

9. Panier à couverts (1) selon l'une ou plusieurs des revendications 1 à 8, **caractérisé en ce qu'**un porte-couverts (10) est fixé sur le cadre du panier de part et d'autre de la poignée (6) du panier.

10. Panier à couverts (1) selon l'une ou plusieurs des revendications 1 à 9, **caractérisé en ce que** les porte-couverts (10 ; 10') sont reliés de façon articulée, comme par l'intermédiaire d'une charnière en film, au cadre du panier.

11. Panier à couverts (1) selon l'une ou plusieurs des revendications 1 à 10, **caractérisé en ce que** la distance (A) à laquelle le porte-couverts (10) est disposé au-dessus des compartiments à couverts (7) est choisie de telle sorte qu'en plaçant les grandes cuillères en suspension, il reste de préférence un écart de 10 à 15 mm entre l'extrémité du manche et le fond du panier à couverts.
